# EUROPÄISCHE PATENTSCHRIFT

(11) **EP 2 562 310 B1**
(45) Veröffentlichungstag und Bekanntmachung des Hinweises auf die Patenterteilung: **20.07.2016**
(21) Anmeldenummer: 11006879.8
(22) Anmeldetag: 23.08.2011
(51) Int. Cl.: E02D 7/24, E02D 13/04, E02D 27/52, E21B 7/124

(54) **Unterwasser-Bohranordnung und Verfahren zum Erstellen einer Bohrung in einem Gewässergrund**
Submarine drilling assembly and method for producing a borehole in a sea floor
Agencement de forage sous-marin et procédé d'exécution d'un forage au fond de l'eau

(43) Veröffentlichungstag der Anmeldung: 27.02.2013
(73) Patentinhaber: BAUER Maschinen GmbH, 86529 Schrobenhausen (DE)
(72) Erfinder: Bauer, Thomas, Prof., 86529 Schrobenhausen (DE); Finkenzeller, Stefan, Michael, 85084 Reichertshofen (DE)
(74) Vertreter: Wunderlich, Rainer

(56) Entgegenhaltungen:
- EP-A1- 2 322 724
- DE-A1- 3 515 276
- GB-A- 1 506 388

## Beschreibung

Die Erfindung betrifft eine Unterwasser-Bohranordnung sowie ein Verfahren zum Erstellen einer Bohrung in einem Gewässergrund.

Eine solche Bofiranordnung kann zum Beispiel beim Erstellen von Gründungen für Offshore-Windanlagen oder Unterwasserturbinen für Gezeitenkraftwerke zum Ein satz kommen.

Aus der GB 2 469 190 A ist ein Bohrverfahren bekannt, bei dem zunächst eine Arbeitsbühne auf dem Gewässergrund aufgesetzt wird. An der Arbeitsbühne ist ein Führungsrohr mit einem Aufnahmetrichter angebracht. Ein Bohrwerkzeug wird in das Führungsrohr eingeführt und zur Durchführung der Bohrung auf dem Gewässergrund abgesenkt.

Ein weiteres Verfahren ist aus der EP 23 22 724 A1 bekannt. Bei dieser Unterwasser-Bohranordnung sind an der Arbeitsbühne mehrere hülsenförmige Führungsrohre angeordnet, in welchen jeweils bereits ein rohrförmiges Gründungselement angeordnet wird. Das rohrförmige Gründungselement wird über einen aufgesetzten Bohrantrieb eingedreht, welcher nach Erstellen eines Bohrloches von dem Gründungselement gelöst wird.

Bei diesen bekannten Bohranordnungen sind die Führungsrohre auf der Arbeitsbühne angeordnet. Hierdurch wird eine Führungslänge begrenzt.

Aus der DE 35 15 276 A1 ist ein Bohrgestänge mit Bohrmeißel für Erd- und Tiefseebohrungen bekannt. Der Bohrmeißel wird an einem Kernrohr befestigt, das an einem Ende eines Bohrgestänges befestigt ist. Im Bohrbetrieb wird der Bohrmeißel mit dem Gestänge von einer rotierenden Scheibe in Rotation versetzt, in welcher das Gestänge axial verschiebbar gelagert ist.

Aus der GB 1,506,388 ist ein Bohrverfahren bekannt, bei welchem zunächst ein Stützrohr mittels eines Raupenträgergerätes in den Boden gerammt oder gedreht wird. Anschließend wird mittels eines seilaufgehängten Bohrgerätes das Bodenmaterial innerhalb des Stützrohres ausgebohrt.

Der Erfindung liegt die **Aufgabe** zugrunde, eine Unterwasser-Bohranordnung und ein Verfahren zum Erstellen einer Bohrung in einem Gewässergrund anzugeben, bei dem die Bohrung besonders positionsgenau und sicher erstellt werden kann.

Die Aufgabe wird zum einen durch eine Unterwasser-Bohranordnung mit den Merkmalen des Anspruchs 1 gelöst. Zum anderen wird die Aufgabe durch ein Verfahren mit den Merkmalen des Anspruchs 10 gelöst. Bevorzugte Ausführungsformen der Erfindung sind in den jeweils abhängigen Ansprüchen angegeben.

Die erfindungsgemäße Unterwasser-Bohranordnung umfasst eine versenkbare Arbeitsbühne zum Aufsetzen auf den Gewässergrund, ein Führungsrohr, welches an der Arbeitsbühne drehbar und axial verfahrbar sowie verstellbar gelagert ist, ein Bohrgestänge mit Bohrkopf, welches in dem Führungsrohr angeordnet und über einen Bohrantrieb antreibbar ist und einem Führungsrohrantrieb, welcher zum Einbringen des Führungsrohres in den Gewässergrund an der Arbeitsbühne angeordnet ist, wobei das Führungsrohr zum Verringern der Reibung, die beim Einbringen des Führungsrohres zwischen der äußeren Mantelfläche des Führungsrohres und dem Bodenmaterial des Gewässergrundes auftritt eine Gleitunterstützungseinrichtung aufweist.

Ein Grundgedanke der Erfindung liegt darin, das Führungsrohr zumindest teilweise in dem Gewässergrund einzubringen. Dazu ist ein eigener Führungsrohrantrieb vorgesehen, mit dem das Führungsrohr in dem Gewässergrund eingedreht und/oder gedrückt werden kann. Das Einbringen kann auch durch vertikale Vibrationen oder Stoßbewegungen erfolgen. Es ist so ein Nachführen des Führungsrohres in den Gewässergrund möglich, so dass das Bohrwerkzeug länger und besser geführt ist. Der Gleitunterstützungseinrichtung kommt dabei die Funktion zu, ein exaktes Einbringen des Führungsrohres zu erleichtern. Vor allem bei einem Eindrehen des Führungsrohres wird so die Gefahr vermindert, dass aufgrund der Reibung zwischen der äußeren Mantelfläche des Führungsrohres und dem Gewässergrund die Arbeitsbühne gegenüber dem Führungsrohr verdreht wird. Die Kraft, die zur Drehmomentabstützung an den Aufstellfüßen der Arbeitsbühne aufgewendet werden muss, wird so vermindert. Zudem wird die Verankerung der Arbeitsbühne mit dem Gewässergrund verbessert.

In einer Ausführungsform der Erfindung ist es vorgesehen, dass die Gleitunterstützungseinrichtung mindestens eine Zuführeinrichtung zum Zuführen eines reibungsmindernden Fluides in einem Bereich der äußeren Mantelfläche des Führungsrohres umfasst. Die Zuführeinrichtung hat die Funktion, das eingesetzte reibungsmindernde Fluid direkt in den erforderlichen Bereich zwischen der äußeren Mantelfläche des Führungsrohres und dem Bodenmaterial des Gewässergrundes hineinzuleiten. Die Zuführeinrichtung kann zum Beispiel als rohrförmiges Leitungssystem ausgebildet sein, das entlang dem Führungsrohr verläuft. Zur Reibungsminderung können geeignete Fluide zum Einsatz kommen, wie zum Beispiel ölhaltige Flüssigkeiten, Gase oder auch nicht-newton'sche Flüssigkeiten wie zum Beispiel Bentonit.

Weiterhin ist es bevorzugt, dass die Zuführeinrichtung mindestens eine Versorgungsleitung, welche innerhalb des Führungsrohres angeordnet ist, und mindestens eine Austrittsöffnung in der Wand des Führungsrohres aufweist. In dieser Anordnung ist die Versorgungsleitung durch die Wand des Führungsrohres geschützt. Die Versorgungsleitung kann dabei im Innenraum des Führungsrohres verlaufen oder auch in Nuten des Führungsrohres integriert sein. Die mindestens eine Versorgungsleitung ist mit einem oder mehreren Austrittsöffnungen verbunden, über die das Fluid etwa radial in den Bereich der äußeren Mantelfläche abgegeben werden kann. Die Austrittsöffnungen können sich über den gesamten Bereich des Führungsrohres erstrecken, vorzugsweise sind die Austrittsöffnungen aber im Wesentlichen im unteren Bereich des Führungsrohres angeordnet.

Die Austrittsöffnungen können auch als Düsen oder Ähnliches ausgebildet sein, um das reibungsmindernde Fluid unter Druck auszustoßen. Die Austrittsöffnungen müssen nicht unmittelbar an der Versorgungsleitung angeschlossen sein, sondern können auch über Durchgangskanäle, die sich radial durch das Führungsrohr nach außen erstrecken, mit der Versorgungsleitung verbunden sein.

Es ist bevorzugt, dass ein Fluidbehälter vorgesehen ist, welcher mit der mindestens einen Versorgungsleitung verbunden ist. Der Fluidbehälter kann zum Beispiel an der Arbeitsbühne oder im oberen Bereich des Führungsrohres vorgesehen sein oder auch von der Arbeitsbühne entfernt auf einem Versorgungsschiff stationiert sein. Der Fluidbehälter könnte auch mehrere separate Kammern fassen, die mit unterschiedlichen Fluiden befüllt sind, die je nach Bedarf in die Versorgungsleitung eingeleitet werden.

In einer bevorzugten Ausführungsform der Erfindung ist wenigstens eine Pumpe vorgesehen, mit welcher Fluid von dem Fluidbehälter zu der Austrittsöffnung förderbar ist. Durch die wenigstens eine Pumpe kann der erforderliche Druck erzeugt werden, mit dem das Fluid aus den Austrittsöffnungen ausgestoßen wird. Als Pumpe können etwa Verdrängerpumpen oder Strömungspumpen zum Einsatz kommen.

Gemäß der Erfindung ist es vorteilhaft, dass das Führungsrohr im Bereich seiner unteren Kante eine Schneideinrichtung aufweist. Die Schneideinrichtung hat die Funktion, das Einbringen des Führungsrohres in den Boden des Gewässers zu erleichtern. Vorzugsweise ist die Schneideinrichtung als Zahnkranz mit einer Vielzahl Schneidzähnen ausgebildet, die sich bei einer Links- beziehungsweise bei einer Rechtsdrehung des Führungsrohres in den Boden einschneiden.

Gemäß der Erfindung ist es vorgesehen, dass mindestens eine Austrittsöffnung für Fluid im Nahbereich der Schneideinrichtung angeordnet ist. Dadurch wird das Fluid gleich an der unteren Kante des Führungsrohres abgegeben, wodurch die reibungsvermindernde Wirkung optimal ausgenützt wird. Die Austrittsöffnungen können seitlich am Führungsrohr angeordnet sein und radial nach außen zeigen oder auch an dem unteren Ende oberhalb oder auch zwischen den Schneidzähnen angeordnet sein.

In einer weiteren Ausführungsform der Erfindung umfasst die Gleitunterstützungseinrichtung eine Gleitbeschichtung, welche an einer Außenseite des Führungsrohres angeordnet ist. Die Außenseite könnte zum Beispiel mit einer Teflonbeschichtung versehen sein, wodurch die entstehende Reibung zwischen dem Bodenmaterial und der sich drehenden Außenseite des Führungsrohres verringert wird. Auch andere Beschichtungen, wie reibungsmindernde Metallegierungen oder köhlenstofffaserverstärkte Kunststoffe, können zum Einsatz kommen. Dadurch wird eine passive Gleitunterstützung erreicht, die ihre reibungsvermindernde Wirkung auf das Führungsrohr entfaltet, ohne dass weitere Einrichtungen dafür notwendig sind.

Diese passive Gleitunterstützung kann insbesondere mit der Zugabe von reibungsverminderndem Fluid kombiniert werden, um eine hohe reibungsvermindernde Wirkung zu erzielen.

Die eingangs genannte Aufgabe wird des Weiteren durch ein Verfahren zum Erstellen einer Bohrung in einem Gewässergrund, insbesondere mit einer Unterwasser-Bohranordnung, gelöst, bei dem eine Arbeitsbühne mit einem Führungsrohr versenkt und auf dem Gewässergrund aufgesetzt wird, wobei in dem Führungsrohr ein Bohrgestänge mit Bohrkopf angeordnet und axial geführt wird, wobei mittels eines Bohrantriebes das Bohrgestänge drehend angetrieben wird, das Führungsrohr in den Gewässergrund über einen Führungsrohrantrieb eingebracht wird, und dabei mittels einer am Führungsrohr angeordneten Gleitunterstützung die Reibung, die beim Einbringen des Führungsrohres zwischen der äußeren Mantelfläche des Führungsrohres und dem Bogenmaterial des Gewässergrundes auftritt, verringert wird. Das Führungsrohr wird mittels des Führungsrohrantriebes in den Gewässergrund eingedreht und/oder axial gedrückt.

Das Einbringen des Führungsrohres kann durch vom Führungsrohrantrieb ausgelöste Vibrationen parallel zur Längsrichtung des Führungsrohres unterstützt werden. Vorzugsweise ist die Drehrichtung des Führungsrohrs an die Funktionsweise der Schneideinrichtung angepasst und kann sowohl mit als auch gegen den Uhrzeigersinn über den Führungsantrieb gedreht werden.

Erfindungsgemäß umfasst die Gleitunterstützungseinrichtung eine Zuführeihrichtung, mit welcher ein Fluid in einem Bereich zwischen der äußeren Mantelfläche des Führungsrohres und einem umgebenden Bodenmaterial zur Minderung der Reibung eingebracht wird. Bevorzugt wird als Fluid Bentonit verwendet, das nach dem Bohrvorgang aushärtet und somit als Stützflüssigkeit des erstellten Bohrloches verwendet werden kann, was die anschließende Pfahlgründung erleichtert.

Die Erfindung wird nachfolgend anhand von bevorzugten Ausführungsbeispielen weiter erläutert, welche schematisch in den beigefügten Zeichnungen dargestellt sind In den Zeichnungen zeigen:
- Fig. 1: eine Seitenansicht einer erfindungsgemäßen Unterwasser-Bohranordnung;
- Fig. 2: eine detaillierte Ansicht des Führungsrohrs mit Gleitunterstützung;
- Fig. 3: eine vergrößerte Ansicht der Gleitunterstützung.

Ein grundsätzlicher Aufbau einer erfindungsgemäßen Unterwasser-Bohranordnung 10 zum Erstellen einer Bohrung in einem Gewässergrund ist in Fig. 1 gezeigt. Die Arbeitsbühne 30 weist einen Grundkörper 20 auf, an dem eine Vielzahl von Stützstreben 22 befestigt sind, an denen Stützfüße 24 zum Aufstellen auf dem Gewässergrund angebracht sind. Zum Erstellen einer Bohrung wird die Arbeitsbühne 30 auf den Gewässergrund abgesenkt und anschließend mit den Stützfüßen 24 auf dem Gewässergrund gestellt. Die Stützfüße 24 oder Aufstellfüße sind verstellbar ausgeführt, um vertikale Unebenheiten am Gewässergrund auszugleichen, wodurch die Arbeitsbühne 30 in die gewünschte Bohrposition gebracht werden kann.

In der Mitte des Grundkörpers 20 ist eine Ausnahme 32 ausgebildet in der ein Führungsrohr eingefasst ist. Das Führungsrohr 40 ist gegenüber dem Grundkörper 20 drehbar und axial verfahrbar gelagert. Zum Drehen des Führungsrohrs 40 gegenüber der Arbeitsbühne 30 ist ein Führungsahtrieb 36 im unteren Bereich des Grundkörpers angeordnet. Der Führungsantrieb 36 umfasst eine hydraulisch spannbare Spannzange 37, welche mittels eines Horizontalzylinders 38 verdrehbar ist. Zusätzlich kann mit einem Vertikalzylinder 39 auf das Führungsrohr 40 auch eine vertikale Kraft ausgeübt werden.

Im oberen Bereich des Führungsrohres ist ein Einführtrichter 47 angeordnet, der das Einfangen und das anschließende Einführen eines Bohrwerkzeuges 44, das über Seilwinden von einem nicht dargestellten Versorgungsschiff abgelassen wird, erleichtert. Das Bohrwerkzeug 44 umfasst ein zylindrisches Bohrgestänge 45, an dessen unteren Ende ein Bohrkopf 50 angebracht ist. Die Versorgung des Bohrwerkzeuges 44 mit Energie, Spülflüssigkeit oder auch aushärtbarer Masse, wie zum Beispiel Beton, geschieht über einen Versorgungskanal 51, mit dem das Bohrwerkzeug 44 mit dem Versorgungsschiff verbunden ist. Auch die Arbeitsbühne 30 ist über nicht dargestellte Seilanordnungen mit dem Versorgungsschiff verbunden und wird darüber mit Energie versorgt.

Fig. 2 zeigt eine detailliertere Darstellung des Führungsrohres 40 mit eingeführtem Bohrwerkzeug 44. Am unteren Ende des Bohrwerkzeuges 44 ist ein Bohrkopf 50 zum Abarbeiten von Gesteins- beziehungsweise Felsmaterial angeordnet. Oberhalb des Bohrkopfes 50 befinden sich an das Bohrgestänge 45 befestigte Auflastplatten 89, die durch ihr Gewichte die Auflast auf den Bohrkopfe 50 erhöhen.

Das Bohrgestänge wird innerhalb des Führungsrohres 40 an dafür vorgesehen Führungsschienen 58, die an der Inhenmantelfläche des Führungsrohres 40 angeordnet sind, axial verfahren.

Sobald die Arbeitsbühne 30 auf die gewünschte Position am Gewässergrund abgesetzt wurde und über die Stützfüße 24 in eine stabile Lage gebracht wurde, wird anschließend das Führungsrohr 40 in den Gewässergrund eingebracht.

Das Führungsrohr 40 wird mittels des Führungsantriebs 36 gegenüber dem Grundkörper 20 der Arbeitsbühne 30 in Drehung versetzt, wobei sich die an der unteren Kante des Führungsrohres 40 angebrachte Schneideinrichtung 82 in den Boden eindreht. Die Reibung, die zwischen der äußeren Mantelfläche des schon im Boden befindlichen Abschnitts des Führungsrohres und dem Bodenmaterial auftritt, wird durch eine Gleitunterstützungseinrichtung 60 durch Zuführen von Bentonit vermindert.

Der Bereich der Gleitunterstützungseinrichtung 60 in Fig. 2 ist in Fig. 3 nochmal vergrößert dargestellt. Der Durchmesser des Führungsrohrs 40 ist im unteren Führungsrohrabschnitt 72 verkleinert, wodurch eine im Wesentlichen rechteckige Einbuchtung 73 entsteht. Im Bereich der Einbuchtung 73 weist das Führungsrohr 40 eine nach unten gerichtete Wandöffnung 74 auf, an der eine Austrittsöffnung 75 einer Zuführeinrichtung 65 angeordnet ist. Die Austrittsöffnung 75 ist im Nahbereich oberhalb der Schneideinrichtung 82 angeordnet. Die Austrittsöffnung 75 ist mit der Zuführeinrichtung 65 verbunden, wodurch das Bentonit über eine Versorgungsleitung 70 von einem Fluidbehälter 68 mittels einer Pumpe 78 befördert wird. Die Versorgungsleitung 70 ist an der Innenseite der Wand 65 des Führungsrohres 40 angebracht.

Das Bentonit dient dabei als Gleitmittel, um die Reibung im Bereich der äußeren Mantelfläche 54 zu verringern. Aufgrund der verringerten Reibungskraft wird auch die Kraft, die zur Drehmomentabstützung des Führungsrohres 40 auf die, an dem Grundkörper 20 angebrachten Stützfüße 24 wirkt, vermindert. Dadurch kann das Führungsrohr 40 tiefer in den Gewässergrund eingebracht werden, ohne dass sich wegen der Drehmomentabstützung die gesamte Arbeitsbühne 90 mitdreht.

Aufgrund des tief eingebrachten Führungsrohres 40 kann eine stabile Verankerung der Arbeitsbühne 30 mit dem Gewässergrund erreicht werden, wodurch ein positionsgenaues Bohren ermöglicht wird.

## Patentansprüche

1. Unterwasser-Bohranordnung (10) zum Erstellen einer Bohrung in einem Gewässergrund mit
- einer versenkbaren Arbeitsbühne (30) zum Aufsetzen auf den Gewässergrund,
- einem Bohrwerkzeug (44) mit einem Bohrgestänge (45), an dessen unteren Ende ein Bohrkopf (50) angebracht ist, und
- einem Bohrantrieb (43), durch welchen das Bohrgestänge (45) drehend antreibbar ist,
- wobei ein Führungsrohr (40) vorgesehen ist, welches an der Arbeitsbühne (30) drehbar und axial verfahrbar sowie feststellbar gelagert ist,
- wobei das Bohrgestänge (45) mit Bohrkopf (50) in dem Führungsrohr (40) angeordnet und axial geführt ist und
- wobei ein Führungsrohrantrieb (36) vorgesehen ist, welcher zum Einbringen des Führungsrohres (40) in den Gewässergrund an der Arbeitsbühne (30) angeordnet ist,
- wobei das Führungsrohr (40) zum Verringern der Reibung, die beim Einbringen des Führungsrohres (40) zwischen der äußeren Mantelfläche (54) des Führungsrohres (40) und dem Bodenmaterial des Gewässergrundes auftritt, eine Gleitunterstützungseinrichtung (60) aufweist.

2. Unterwasser-Bohranordnung (10) nach Anspruch 1,
**dadurch gekennzeichnet,**
**dass** der Führungsrohrantrieb (36) als Spannzangen Antrieb ausgebildet ist, welcher eine hydraulisch spannbare Spannzange (37), welche mittels eines Horizontalzylinders (38) verdrehbar ist, umfasst.

3. Unterwasser-Bohranordnung (10) nach einem der Ansprüche 1 oder 2,
**dadurch gekennzeichnet,**
**dass** die Gleitunterstützungseinrichtung (60) mindestens eine Zuführeinrichtung (65) zum Zuführen eines reibungsmindernden Fluides in einen Bereich der äußeren Mantelfläche (54) des Führungsrohres (40) umfasst.

4. Unterwasser-Bohranordnung (10) nach Anspruch 3,
**dadurch gekennzeichnet,**
**dass** die Zuführeinrichtung (65) mindestens eine Versorgungsleitung (70), welche innerhalb des Führungsrohres (40) angeordnet ist, und mindestens eine Austrittsöffnung (75) in der Wand (56) des Führungsrohres (40) aufweist.

5. Unterwasser-Bohranordnung (10) nach Anspruch 4,
**dadurch gekennzeichnet,**
**dass** ein Fluidbehälter (68) vorgesehen ist, welcher mit der mindestens einen Versorgungsleitung (70) verbunden ist.

6. Unterwasser-Bohranordnung (10) nach Anspruch 5,
**dadurch gekennzeichnet,**
**dass** wenigstens eine Pumpe (78) vorgesehen ist, mit welcher Fluid von dem Fluidbehälter (68) zu der Austrittsöffnung (75) förderbar ist.

7. Unterwasser-Bohranordnuno (10) nach einem der Ansprüche 1 bis 6,
dadurch **gekennzeicnnet,**
dass das Führungsrohr (40) im Bereich seiner unteren Kante eine Schneideinrichtung (82) aufweist.

8. Unterwasser-Bohranordnung (10) nach einem der Ansprüche 1 bis 7,
**dadurch gekennzeichnet,**
**dass** mindestens eine Austrittsöffnung (75) für Fluid im Nahbereich der Schneideinrichtung (82) angeordnet ist.

9. Unterwasser-Bohranordnung (10) nach einem der Ansprüche 1 bis 8,
**dadurch gekennzeichnet,**
**dass** die Gleitunterstützungseinrichtung (60) eine Gleitbeschichtung umfasst, welche an einer Außenseite (54) des Führungsrohres (40) angeordnet ist.

10. Verfahren zum Erstellen einer Bohrung in einem Gewässergrund, insbesondere mit einer Unterwasser-Bohranordnung (10) nach einem der vorhergehenden Ansprüche, bei dem eine Arbeitsbühne (30) versenkt und auf dem Gewässergrund aufgesetzt wird, wobei
- mittels eines Bohrantriebes (43) ein Bohrgestänge (45) mit Bohrkopf (50) drehend angetrieben wird,
- die Arbeitsbühne (30) mit einem Führungsrohr (40) abgesenkt wird,
- das Bohrgestänge (45) mit Bohrkopf (50) in dem Führungsrohr (40) angeordnet und axial geführt wird, und
- das Führungsrohr (40) über einen Führungsrohrantrieb (36) in den Gewässergrund eingebracht wird, und
- dabei mittels einer am Führungsrohr (40) angeordneten Gleitunterstützungseinrichtung (60) die Reibung, die beim Einbringen des Führungsrohres (40) zwischen der äußeren Mantelfläche (54) des Führungsrohres (40) und dem Bodenmaterial des Gewässergrundes auftritt, verringert wird.

11. Verfahren zum Erstellen einer Bohrung nach Anspruch 10,
**dadurch gekennzeichnet,**
**dass** das Führungsrohr (40) mittels des Führungsrohrantriebs (36) in den Gewässergrund eingedreht und/oder axial gedrückt wird.

12. Verfahren zum Erstellen einer Bohrung nach einem der Ansprüche 10 oder 11,
**dadurch gekennzeichnet,**
**dass** die Gleitunterstützungseinrichtung (60) eine Zuführeinrichtung (65) umfasst, mit welcher ein Fluid in einen Bereich zwischen der äußeren Mantelfläche (54) des Führungsrohres (40) und einem umgebenden Bodenmaterial zur Minderung der Reibung eingebracht wird.

## Claims

1. Underwater drilling arrangement (10) for creating a bore in a bed of a water body, having
- a service platform (30) which can be lowered for positioning on the bed of the water body,
- a drilling tool (44) with a drill rod (45), at the lower end of which a drill head (50) is attached, and
- a drill drive (43), by which the drill rod (45) can be rotatably driven,
- wherein a guide tube (40) is provided which is mounted so that it can be rotated and axially moved as well as fixed on the service platform (30),
- wherein the drill rod (45) with drill head (50) is arranged and axially guided in the guide tube (40), and
- wherein a guide tube drive (36) is provided which is arranged on the service platform (30) for incorporating the guide tube (40) into the bed of the water body,
- wherein the guide tube (40) comprises a sliding support means (60) for reducing the friction arising during incorporation of the guide tube (40) between the outer shell surface (54) of the guide tube (40) and the earth material of the bed of the water body.

2. Underwater drilling arrangement (10) according to claim 1,
**characterized in**
**that** the guide tube drive (36) is designed as clampable collet drive, which comprises a hydraulically clampable collet (37), which can be rotated by a horizontal cylinder (38).

3. Underwater drilling arrangement (10) according to claims 1 or 2,
**characterized in**
**that** the sliding support means (60) comprises at least one feed means (65) for feeding a friction reducing fluid into a region of the outer shell surface (54) of the guide tube (40).

4. Underwater drilling arrangement (10) according to claim 3,
**characterized in**
**that** the feed means (65) comprises at least one supply line which is arranged within the guide tube (40) and comprises at least one outlet opening (75) in the wall (56) of the guide tube (40)

5. Underwater drilling arrangement (10) according to claim 4,
**characterized in**
**that** a fluid container (68) is provided which is connected to the at least one supply line (70).

6. Underwater drilling arrangement (10) according to claim 5,
**characterized in**
**that** at least one pump (78) is provided, with which fluid can be conveyed from the fluid container (68) to the outlet opening (75).

7. Underwater drilling arrangement (10) according to anyone of the claims 1 to 6,
**characterized in**
**that** the guide tube (40) comprises a cutting means (82) in the region of its lower edge.

8. Underwater drilling arrangement (10) according to anyone of the claims 1 to 7,
**characterized in**
**that** at least one outlet opening (75) for fluid is arranged in the close vicinity of the cutting means (82).

9. Underwater drilling arrangement (10) according to anyone of the claims 1 to 8,
**characterized in**
**that** the sliding support means (60) comprises an anti-friction coating which is arranged on an outer side (54) of the guide tube (40).

10. Method for making a bore in a bed of a water body, in particular with an underwater drilling arrangement (10) according to anyone of the preceding claims, in which a service platform (30) is lowered and positioned on the bed of the water body,
wherein
- the drill rod (45) with drill head (50) is rotatably driven by means of a drill drive (43),
- the service platform (30) with a guide tube (40) is lowered,
- a drill rod (45) with a drill head (50) is arranged and axially guided in the guide tube (40), and
- the guide tube (40) is incorporated into the bed of the water body by means of a guide tube drive (36), and
- wherein by means of a sliding support means (60) arranged on the guide tube (40) the friction arising upon incorporation of the guide tube (40) between the outer shell surface (54) of the guide tube (40) and the earth material of the bed of the water body is reduced.

11. Method for making a bore according to claim 10,
**characterized in**
**that** the guide tube (40) is rotated and / or axially pressed by means of the guide tube drive (36) into the bed of the water body.

12. Method for making a bore according to claim 10 or 11,
**characterized in**
**that** the sliding support means (60) comprises a feed means (65), with which a fluid is incorporated into a region between the outer shell surface (54) of the guide tube (40) and a surrounding earth material in order to reduce the friction.

## Revendications

1. Système de forage sous-marin (10) pour la réalisation d'un forage dans une étendue d'eau, avec :
une plate-forme de travail escamotable (30) pouvant être immergée, pour une installation sur le fond de l'étendue d'eau,
un outil de forage (44) doté d'une tige de forage (45), à l'extrémité inférieure de laquelle une tête de forage (50) est mise en place, et
un entraînement de forage (43), au moyen duquel la tige de forage (45) peut être entraînée en rotation,
dans lequel un tube de guidage (40) est prévu, qui, sur la plate-forme de travail (30), est apte à tourner et est disposé en étant déplaçable et repérable de manière axiale,
dans lequel la tige de forage (45) équipée d'une tête de forage (50) est disposée dans le tube de guidage (40) et est guidée axialement, et
dans lequel un entraînement tubulaire de guidage (36) est prévu, qui est disposé sur la plate-forme de travail (30) pour l'introduction du tube de guidage (40) dans le fond de l'étendue d'eau,
dans lequel le tube de guidage (40) comprend, pour la réduction du frottement qui se produit lors de l'introduction du tube de guidage (40) entre la surface d'enveloppe externe (54) du tube de guidage (40) et la matière du sol du fond du plan d'eau, un dispositif de support coulissant (60).

2. Système de forage sous-marin (10) selon la revendication 1,
**caractérisé :**
**en ce que** l'entraînement tubulaire de guidage (36) est constitué sous la forme d'un entraînement à pinces de serrage, comprenant une pince de serrage (37) à serrage par voie hydraulique qui est mobile en rotation au moyen d'un vérin horizontal (38).

3. Système de forage sous-marin (10) selon une des revendications 1 ou 2,
**caractérisé :**
**en ce que** le dispositif de support coulissant (60) comprend au moins un dispositif de distribution (65) pour la distribution d'un fluide de réduction de frottement dans une zone de la surface d'enveloppe externe (54) du tube de guidage (40).

4. Système de forage sous-marin (10) selon la revendication 3,
**caractérisé :**
**en ce que** le dispositif de distribution (65) comprend au moins un conduit d'alimentation (70), qui est disposé à l'intérieur du tube de guidage (40), et au moins une ouverture d'évacuation (75) dans la paroi (56) du tube de guidage (40).

5. Système de forage sous-marin (10) selon la revendication 4,
**caractérisé :**
**en ce qu'**un conteneur de fluide (68) est prévu, qui est en liaison avec au moins un conduit d'alimentation (70).

6. Système de forage sous-marin (10) selon la revendication 5,
**caractérisé :**
**en ce qu'**au moins une pompe (78) est prévue, avec laquelle du fluide provenant du conteneur de fluide (68) peut être transporté vers l'ouverture d'évacuation (75).

7. Système de forage sous-marin selon une des revendications 1 à 6,
**caractérisé :**
**en ce que** le tube de guidage (40) comprend dans la zone de son bord inférieur un dispositif de coupe (82).

8. Système de forage sous-marin (10) selon une des revendications 1 à 7,
**caractérisé :**
**en ce qu'**au moins une ouverture d'évacuation (75) destinée à du fluide est disposée au voisinage du dispositif de coupe (82).

9. Système de forage sous-marin (10) selon une des revendications 1 à 8,
**caractérisé :**
**en ce que** le dispositif de support coulissant (60) comprend un revêtement de glissement, qui est disposé d'un côté extérieur (54) du tube de guidage (40).

10. Procédé pour la réalisation d'un forage dans le fond d'une étendue d'eau, plus particulièrement avec un système de forage sous-marin (10) selon une des revendications précédentes, selon lequel une plate-forme de travail (30) est immergée et mise en place sur le fond de l'étendue d'eau, et dans lequel :
une tige de forage (45) équipée d'une tête de forage (50) est entraînée en rotation au moyen d'un entraînement de forage (43),
la plate-forme de travail (30), dotée d'un tube de guidage (40), est abaissée,
la tige de forage (45) équipée d'une tête de forage (50) est disposée dans le tube de guidage (40) et guidée axialement, et
le tube de guidage (40) est introduit dans le fond de l'étendue d'eau au-dessus d'un entraînement tubulaire de guidage (36), et
le frottement qui se produit lors de l'introduction du tube de guidage (40) entre la surface d'enveloppe externe (54) du tube de guidage (40) et la matière du sol du fond de l'étendue d'eau est alors réduit au moyen d'un dispositif de support coulissant (60) disposé sur le tube de guidage (40).

11. Procédé pour la réalisation d'un forage selon la revendication 10,
**caractérisé :**
**en ce que** le tube de guidage (40) est vissé et/ou poussé de manière axiale dans le fond de l'étendue d'eau au moyen de l'entraînement de guidage (36).

12. Procédé pour la réalisation d'un forage selon une des revendications 10 ou 11,
**caractérisé :**
**en ce que** le dispositif de support coulissant (60) comprend un dispositif de distribution (65), avec lequel, pour la réduction du frottement, un fluide est introduit dans une zone située entre la surface d'enveloppe externe (54) du tube de guidage (40) et de la matière du sol environnante.
